# FASCICULE DE BREVET EUROPEEN

(11) **EP 0 017 591 B1**
(45) Date de publication et mention de la délivrance du brevet: **13.04.1983**
(21) Numéro de dépôt: 80400456.2
(22) Date de dépôt: 04.04.1980
(51) Int. Cl.: F41H 7/06, F41F 9/06

(54) **Véhicule de combat à canon alimenté de façon automatique**
Kampffahrzeug mit automatisch gespeister Bordkanone
Fighting vehicle with an automatically fed gun

(30) Priorité: 04.04.1979 FR 7908458
(43) Date de publication de la demande: 15.10.1980
(73) Titulaire: CREUSOT-LOIRE, F-75008 Paris (FR)
(72) Inventeur: Giraud, Jean, Versailles (FR); Daniel, Edmond, Saulx les Chartreux (FR)
(74) Mandataire: Bouget, Lucien

## Description

L'invention concerne un véhicule de combat à canon alimenté de façon automatique dont le canon est orientable autour d'un axe vertical et autour d'un axe horizontal et relié à sa partie arrière à un magasin de munitions mobile, rechargeable pendant le combat, fermé par des tôles et appelé masse oscillante.

Dans de tels véhicules, par exemple les chars d'assaut, le magasin de munitions mobile disposé dans la masse oscillante renferme un nombre de projectiles relativement faible, par exemple cinq projectiles disposés à l'intérieur du magasin dans les logements d'un mécanisme de manutention des projectiles qui permet de les amener successivement en position de chargement du canon.

Lorsque le magasin lié à la masse oscillante ou magasin mobile est vide, il est nécessaire d'en effectuer le rechargement en prélevant des munitions dans le magasin disposé à l'intérieur du char, ou magasin fixe, renfermant un beaucoup plus grand nombre de munitions.

Ce magasin fixe renferme un dispositif de manutention des munitions dans les logements duquel sont disposés les projectiles pour leur fourniture un par un à la sortie du magasin, lorsqu'on fait progresser le dispositif de manutention à déplacement pas par pas.

Pour effectuer ce rechargement il est nécessaire d'éloigner le char d'assaut de la zone des combats et d'effectuer cette manoeuvre dans un endroit calme, puisque cette manoeuvre suppose que le personnel du char opère le rechargement depuis l'extérieur en prélevant les projectiles à la sortie du magasin fixe et en regarnissant avec ces projectiles le magasin mobile.

L'inconvénient est évidemment de rendre indisponible le char pendant un temps plus ou moins long.

Dans la demande de brevet FR-A-2.301.798, le canon et la masse oscillante qui porte un magasin auxiliaire basculent autour de l'axe d'orientation en site jusqu'à une position de rechargement sensiblement verticale pour laquelle l'entrée du magasin auxiliaire se trouve placée dans le prolongement de couloirs verticaux dans lesquels les munitions venant de la soute sont élevées par des treuils avant depénétrer dans le magasin auxiliaire. Un tel dispositif, prévu pour une tourelle fixe de dimension importante, n'est pas applicable à un char de combat.

En revanche, la demande de brevet, FR-A-2.288.292 concerne un char de combat dans lequel la masse oscillante liée au canon porte un magasin auxiliaire. L'ensemble peut se déplacer verticalement entre une position abaissée pour laquelle le canon est fixé au châssis et une position relevée qui permet le pointage en site. Dans la position abaissée, le magasin mobile vient s'appliquer contre une réserve de munitions solidaire du châssis, ce qui permet, dans cette position, le rechargement du magasin mobile.

Par ailleurs, les deux parties du magasin reliées respectivement au canon et au châssis du véhicule peuvent être articulées sur des charnières à axes horizontaux ce qui leur permet d'être rabattues vers le haut pour éviter de heurter un obstacle lorsque le char va en marche arrière.

Un tel dispositif, qui nécessite l'abaissement complet du canon et de la masse oscillante contre le châssis du char en position de rechargement présente l'inconvénient de faire apparaître clairement à l'ennemi que le char procède au réapprovisionnement de son magasin auxiliaire et est donc vulnérable.

L'invention remédie à cet inconvénient grâce à une autre disposition qui permet d'effectuer le rechargement du magasin mobile tout en laissant le canon en position de tir, de façon à ne pas attirer l'attention.

Conformément à l'invention, la masse oscillante, montée articulée sur la partie arrière du canon, est associée à un mécanisme de déplacement en rotation permettant de l'orienter indépendamment du canon pour amener le magasin mobile en position de rechargement sur le magasin fixe alors que le canon reste en position de tir.

D'autre part, il peut être nécessaire de disposer de plusieurs sortes de projectiles suivant le type d'élément opposé par l'adversaire. Dans ce cas, on dispose généralement de plusieurs magasins fixes à l'intérieur du char renfermant des projectiles de types différents. Cependant, pour effectuer rapidement un changement de projectile à l'intérieur du magasin mobile, le magasin fixe n'est pas accessible directement sur le lieu des combats, comme il a été expliqué ci-dessus.

Dans les demandes de brevets FR-A-2.301.798 et 2.288.292, le magasin mobile comprend deux parties qui sont chacune en relation avec une partie du magasin fixe et peuvent par conséquent être approvisionnées en munitions de types différents. Cependant, on ne peut pas intervenir sur ce choix, chaque partie du magasin mobile ne pouvant être approvisionnée que par les munitions de la partie du magasin fixe qui lui correspond.

Selon une caractéristique essentielle de l'invention, le magasin mobile comprend, comme le magasin fixe, un dispositif de manutention constitué par des parois de guidage associées à un ensemble d'organes de déplacement pas à pas disposé de telle sorte que, en position de rechargement, la munition passe par engrènement de la partie supérieure du magasin fixe à la partie inférieure du magasin mobile pour être prise en charge par l'ensemble des organes de déplacement de celui-ci.

Les dispositifs de manutention peuvent transporter les projectiles dans un sens ou dans l'autre, ce qui permet, en cas de besoin, de réintégrer dans le magasin fixe les munitions déjà introduites dans un magasin mobile.

En outre, le magasin mobile comprend un dispositif de transfert de chaque munition d'une position de sortie du magasin mobile à une position de chargement dans l'axe du canon, placé dans le plan de symétrie du magasin mobile et pouvant osciller de part et d'autre de celui-ci pour le transfert en position de chargement des munitions venant de l'une ou l'autre des parties du magasin mobile et pour le transfert des munitions d'une partie à une autre du magasin mobile.

De la sorte, il est possible de remplir l'ensemble des deux parties du magasin mobile par des munitions d'un seul type en provenance de l'un des magasin fixe, en faisant transiter ces munitions par la position de chargement.

Afin de bien faire comprendre l'invention, on va maintenant décrire à titre d'exemple non limitatif un mode de réalisation de l'invention dans le cas où le véhicule blindé est un char d'assaut muni d'un canon de 120 mm disposé en superstructure sur le char.
La figure 1 représente une vue en élévation avec coupe partielle du char d'assaut, le canon étant en position de tir.
La figure 2 représente une coupe suivant A-A de la figurel, montrant les deux magasins fixes disposés à l'intérieur du char et le magasin mobile en position de rechargement sur les magasins fixes.
La figure 3 représente une vue agrandie de la partie supérieure des magasins fixes et du magasin mobile dans une coupe analogue à la coupe A-A.

Le char représenté à la figure 1 comporte une superstructure 1, une chenille 2 pour son déplacement sur le sol 3 et un canon 4 monté sur la superstructure 1.

Le canon 4 est monté orientable en site et en gisement sur la superstructure du char grâce à une articulation 5 et comporte à sa partie arrière une masse oscillante 6 à l'intérieur de laquelle est disposée la réserve des munitions 7 qui viennent se présenter en position de chargement pourleur introduction en position de tir 9 à l'entrée du canon.

La masse oscillante 6 est constituée par un conteneur en tôle de blindage visible en coupe à la figure 2.

L'intérieur de la masse oscillante constitue le magasin mobile où les projectiles (ici au nombre de cinq) occupent à un moment donné les positions 7a, 7b, 7d et 7e.

La masse oscillante n'est pas entièrement rigide par rapport au canon et elle peut être amenée en position de chargement, alors que le canon reste pratiquement en position de tir, de façon que l'ennemi ne puisse se rendre compte que le char est en position de réapprovisionnement qui interdit toute action offensive. Pour cela, on peut imaginer un magasin mobile disposé à l'intérieur d'une masse oscillante montée articulée sur la partie arrière du canon et associée à un mécanisme de déplacement en rotation pour l'amener en position de chargement, le canon restant immobile ou effectuant un déplacement réduit en rotation.

La structure du magasin et de son dispositif de manutention sera décrite plus en détail en se reportant à la figure 3.

La partie inférieure du magasin mobile est fermée par des tôles amovibles ayant des sections en arc de cercle 10a et 10b représentées en coupe aux figures 2 et 3.

Lorsque la masse oscillante liée au canon 4 est dans la position représentée à la figure 1 où le canon est enposition de tir, les deux tôles de fermeture 10a et 10b sont rabattues de façon que le magasin mobile soit entièrement fermé vers le bas. La masse oscillante est alors parfaitement étanche.

Au contraire, lorsque le magasin mobile est en position de rechargement sur les magasins fixes 12a et 12b comme représenté à la figure 2, les tôles 10a et 10b sont relevées à l'intérieur du caisson pour laisser la base du magasin mobile ouverte.

De même les magasins fixes 12a et 12b disposés à l'intérieur du char comportent à leur partie supérieure deux plaques de fermeture à profils en arc de cercle 14a et 14b qui peuvent être relevées en position de fermeture comme visible à la figure 1 ou au contraire abaissées en position d'ouverture comme représenté à la figure 2.

Chacun des magasins fixes comporte un dispositif de manutention des munitions qui sera décrit plus en détail en se reportant à la figure 3, dans les logements duquel sont disposées des munitions 15 d'un premier type en ce qui concerne le magasin 12a et des munitions 16 d'un deuxième type en ce qui concerne le magasin 12b.

On voit sur la figure 3 la structure du magasin fixe et du magasin mobile à l'intérieur desquels circulent les projectiles entre diverses positions de stockage et la position de chargement dans le magasin mobile.

Sur la figure 3, le magasin mobile a été représenté en position de chargement au-dessus des magasins fixes, alors que les plaques de fermeture aussi bien des magasins fixes que du magasin mobile se trouvent en position ouverte.

Les magasins fixes comportent, outre leurs plaques de fermeture, des tôles de blindage 20, 21 et 22 qui forment l'enceinte de ces magasins et qui constituent une partie de la superstructure du char.

A l'intérieur de l'enceinte de ces magasins sont disposées des parois de guidage des munitions 24 et 25 de forme courbe suivant le parcours des munitions à l'intérieur du magasin et constituant la partie fixe du dispositif de manutention de munitions.

A l'intérieur des couloirs ménagés par ces parois courbes 24 et 25 les munitions 15 (ou 16) sont entrainées dans un mouvement de déplacement pas à pas par des ensembles de croix de Malte 26 et 27 (pour le magasin 12a) rendus solidaires d'axes de rotation 30 et 31 qui permettent de faire effectuer des mouvements de rotation pas à pas aux croix de Malte dont les branches présentent une courbure épousant la courbure de la surface latérale des munitions.

Sur la figure 3 on n'a représenté le profil que d'une croix de Malte mais en réalité les différentes croix de Malte alignées sur les axes 30 et 31 comportent des profils différents puisque les projectiles ne sont pas entièrement de forme cylindrique mais comportent des parties coniques et ogivales.

Les deux ensembles de croix de Malte 26 et 27 sont disposés l'un par rapport à l'autre grâce aux axes 30 et 31 de façon que lorsqu'un projectile est dans la position 15b, il est pris en charge à la fois par les deux ensembles de croix de Malte de façon que la rotation suivante de ces deux croix de Malte d'un quart de tour puisse amener le projectile dans la position 15c où il est pris en charge entièrement par l'ensemble de croix de Malte 27.

On comprend donc que la progression des projectiles grâce aux dispositifs de manutention constitués par les ensembles de croix de Malte et les couloirs s'effectue pas par pas à chacune des rotations synchronisées des ensembles de croix de Malte d'un quart de tour.

De cette façon le projectile 1 5a vient prendre la position du projectile 1 5b qui prend lui-même la position du projectile 1 5c.

Le magasin mobile est constitué de deux parties qui se trouvent chacune au-dessus d'un des magasins 12a et 12b et chacune de ces parties est entièrement symétrique par rapport au plan de séparation des deux magasins 12a et 12b.

A l'intérieur de la masse oscillante, le magasin mobile comporte un dispositif de manutention constitué par un ensemble de croix de Malte 35 solidaire d'un axe 37 qui peut être mis en rotation pour entrainer l'ensemble des croix de Malte dans une rotation pas à pas, chaque pas ayant une amplitude d'un quart de tour.

L'autre partie du magasin entièrement symétrique comporte également un ensemble de croix de Malte qui peut être entrainé dans un mouvement de rotation en synchronisme ou indépendamment du mouvement de rotation des croix de Malte de la première partie du magasin.

Le magasin mobile comporte également dans chacune de ces parties symétriques deux guides constitués par des parois courbes en arc de cercle. L'une de ces parois 38 constitue le guide externe et l'autre paroi 40 constitue le guide interne des projectiles.

Lorsque le magasin mobile à l'intérieur de la masse oscillante est disposé au-dessus des magasins fixes comme représenté à la figure 3, les ensembles de croix de Malte 35 (et leurs symétriques) sont disposés par rapport aux ensembles de croix de Malte 27 disposés à la partie supérieure des magasins fixes, de façon que le projectile passe de la position 15c à la partie supérieure du magasin fixe à la position 7e à la partie inférieure du magasin mobile où il est pris en charge entièrement par l'ensemble des croix de Malte 35 du magasin mobile. Le projectile est alors entièrement à l'intérieur du magasin mobile.

Les croix de Malte des ensembles 27 et 35 sont disposées sur les axes 31 et 37 respectivement de façon que les croix de Malte ne soient pas disposées les unes en face des autres afin que les deux ensembles puissent réaliser un transport par engrènement, du projectile.

Les projectiles progressent dans le magasin mobile pas par pas, lorsque l'ensemble de croix de Malte 35 effectue des rotations successives d'un quart de tour, jusqu'au moment où le projectile arrive en position 7f où il vient en contact avec un support de basculement constitué par un ensemble de supports élémentaires 41 montés sur un axe 42 qui peut osciller de 45° de part et d'autre du plan de symétrie du magasin mobile.

Le basculement de 45° des supports 41 entre leur position représentée à la figure 3 et la position verticale permet d'amener le projectile depuis la position 7f jusqu'à la position 7c, ou position de chargement, dans laquelle le projectile peut être poussé dans la direction de l'axe du canon 43 perpendiculairement au plan de la figure 3.

De la même façon par une rotation de l'autre côté du plan de symétrie, le dispositif de basculement 41 peut amener un projectile de la seconde partie du magasin mobile en position de chargement 7c.

Un guide basculant 45 est également fixé sur un axe de basculement 46 monté rotatif dans le guide extérieur 38.

Ce guide basculant 45 peut être amené dans la position 45a ou dans la position 45b, la position 45a permettant l'approvisionnement du projectile en position 7f et la position 45b du guide basculant, l'approvisionnement en position 7c du projectile qui se trouvait antérieurement en position 7f.

L'autre partie symétrique du magasin mobile comporte évidemment le même guide oscillant pour les mouvements similaires dans la deuxième partie du magasin.

Les dispositifs de manutention, aussi bien des magasins fixes que du magasin mobile sont susceptibles de transporter des projectiles dans un sens ou dans l'autre, les dispositifs à croix de Malte étant montés sur des axes qu'on peut faire tourner pas à pas par quart de tour dans un sens ou dans l'autre.

De cette façon on peut imaginer tout type de manoeuvres permettant le chargement d'un projectile quelconque dans le canon ou la réintégration dans les magasins fixes de munitions déjà introduites dans les magasins mobiles au cas où l'on désire changer de type de munitions.

Il est également possible de remplir l'ensemble des deux parties du magasin mobile par des munitions d'un seul type en provenance d'un des magasins fixes en faisant transiter ces munitions en provenance d'une des parties du magasin mobile par la position de chargement et en basculant les dispositifs 41 pour les amener dans la deuxième partie du magasin mobile.

En fin d'opération de rechargement du magasin mobile, la rotation du canon vers le bas permet de relever le magasin mobile. Il suffit de rabattre les plaques de fermeture 10a et 10b pour en assurer la protection.

On referme également les plaques de fermeture des magasins fixes 14a et 14b et le char d'assaut est denouveau en position de combat avec son magasin mobile à l'intérieur de la masse oscillante entièrement garni de munitions.

Mais l'invention ne se limite pas à l'exemple de réalisation qui vient d'être décrit, elle en comporte au contraire toutes les variantes et l'on peut imaginer des modifications de points de détail sans pour autant sortir du cadre de l'invention.

C'est ainsi qu'il est possible d'imaginer des dispositifs de manutention différents des dispositifs à croix de Malte et à parois de guidage qui viennent d'être décrits et en particulier tout dispositif de manutention pas à pas pourrait être utilisé.

On a décrit un dispositif comportant deux magasins fixes et un magasin mobile comportant deux parties symétriques disposées chacune au-dessus d'un magasin fixe mais il est évidemment possible d'envisager des dispositifs plus complexes comportant un plus grand nombre de magasins fixes avec un magasin mobile en plusieurs parties permettant les passages des projectiles des magasins fixes au magasin mobile. On peut également imaginer un magasin mobile constitué de plusieurs parties mobiles indépendamment les unes des autres pour venir en position sur la partie supérieure des magasins fixes correspondants.

On a décrit un dispositif de transfert disposé dans le magasin mobile et constitué par des éléments de supports oscillant grâce à un axe pour le transfert des munitions d'une partie du magasin mobile à l'autre ou pour la mise en position de chargement de ces munitions mais il est également possible d'utiliser à la place de ce dispositif oscillant des croix de Malte comme pour les dispositifs de transport, ou encore d'autre dispositifs de transfert d'un type quelconque.

L'invention s'applique à tout véhicule de combat blindé comportant une canon auquel est associé un magasin mobile de projectiles et des magasins fixes à l'intérieur du véhicule blindé.

## Revendications

1. Véhicule de combat comprenant une superstructure (1) à l'intérieur de laquelle est disposé un magasin fixe (12) de stockage de munitions, un canon (5) monté orientable autour d'un axe horizontal sur la superstructure (1), à l'arrière duquel est montée articulée une masse oscillante (6) contenant un magasin (7) de réserve de munitions et susceptible de se déplacer pour venir s'appliquer contre la superstructure (1) dans une position de rechargement pour laquelle le magasin mobile (7) se place dans le prolongement du magasin fixe (12) pour permettre le transfert d'une nouvelle réserve de munitions, caractérisé par le fait que la masse oscillante (6) est associée à un mécanisme de déplacement en rotation permettant de l'orienter indépendamment du canon (5) pour amener le magasin mobile (7) en position de rechargement sur le magasin fixe (12) alors que le canon (5) reste en position de tir.

2. Véhicule de combat selon la revendication 1, dans lequel le magasin fixe (14) comporte un dispositif de manutention des munitions constitué par un couloir limité par des parois de guidage (24, 25) et associé à un ensemble d'organes (26, 27) de commande du déplacement pas à pas des munitions, caractérisé par le fait que le magasin mobile (7) comprend un dispositif de manutention constitué par des parois de guidage (38, 40) associées à un ensemble d'organes (32) de déplacement pas à pas et disposé de telle sorte que, en position de rechargement, la munition passe par engrènement de la partie supérieure du magasin fixe (14) à la partie inférieure du magasin mobile (7) pour être prise en charge par l'ensemble d'organes de déplacement (35) de celui-ci.

3. Véhicule de combat selon l'une des revendications 1 et 2, caractérisé par le fait qu'il comprend au moins deux magasins fixes (12a, 12b) placées de part et d'autre d'un plan de séparation et munies chacune d'un dispositif de manutention (24, 25, 26, 27) et que le magasin mobile (7) comprend deux parties symétriques par rapport audit plan de séparation et qui se trouvent respectivement chacune au dessus de l'un des magasins fixes (12a, 12).

4. Véhicle de combat selon la revendication 1, caractérisé par le fait que le magasin mobile (7) comprend un dispositif (41) de transfert de chaque munition d'une position (7f) de sortie du magasin mobile à une position (7c) de chargement dans l'axe du canon.

5. Véhicule de combat selon les revendications 3 et 5, caractérisé par le fait que le magasin mobile (7) comprend un dispositif unique de transfert (41 ) pouvant osciller de part et d'autre du plan de symétrie du magasin mobile pour le transfert en position de chargement (7c) des munitions venant de l'une ou l'autre des parties du magasin mobile et pour le transfert des munitions d'une partie à une autre du magasin (7).

6. Véhicule de combat selon l'une des revendications 4 et 5, caractérisé par le fait qu'une partie (45) des dispositifs de guidage (24, 25) associés aux organes de déplacement (32) du dispositif de manutention du magasin mobile (7) est déplaçable entre deux positions (45a, 45b) pour le guidage des munitions, d'une part lors des déplacements pour le rechargement du magasin mobile (7) et d'autre part des déplacements pour la mise en position de chargement (7c) de la munition dans l'axe du canon.

7. Véhicule de combat selon l'une des revendications 5 et 6, caractérisé par le fait que le magasin mobile (7) comprend plusieurs parties mobiles indépendamment les unes des autres pour venir en position de rechargement sur la partie supérieure des magasins fixes (12a, 12b) correspondants.

## Patentansprüche

1. Kampffahrzeug mit einem Aufbau (1), in dessen Innerem ein feststehendes Magazin (12) für die Speicherung von Munition vorgesehen ist, mit einem Geschütz (5), das um eine horizontale Achse ausrichtbar auf dem Aufbau (1) montiert ist, an dessen Hinterseite eine oszillierende Masse (6) angelenkt ist, die ein Munitionsreservemagazin (7) enthält, und an den Aufbau (1) in einer Nachladestellung zur Anlage kommen kann, in welcher sich das bewegbare Magazin (7) in der Verlängerung des feststehenden Magazins (12) befindet, um die Übertragung einer neuen Ladung Munition zu erlauben, dadurch gekennzeichnet, daß die oszillierende Masse einem Drehverschiebungsmechanismus zugeordnet ist, der ihre Ausrichtung unabhängig vom Geschütz (6) zuläßt, um das bewegbare Magazin (7) auf dem feststehenden Magazin (12) in Nachladestellung zu bringen, obwohl sich das Geschütz (5) in Feuerstellung weiterhin befindet.

2. Kampffahrfzeug nach Anspruch 1, bei dem das feststehende Magazin (14) eine Haltevorrichtung für die Munition umfaßt, welche Vorrichtung aus einer Schurre besteht, die von Führungswänden (24, 25) begrenzt wird und einer Anordnung von Betätigungsorganen (26, 27) für die schrittweise Verschiebung der Munition zugeordnet ist, dadurch gekennzeichnet, daß das bewegbare Magazin (7) eine Förder vorrichtung umfaßt, die aus Führungswänden (38, 40) und am einer Anordnung von Organen (32) für die schrittweise Verschiebung der Munition besteht, wobei die Förder vorrichtung so angeordnet ist, daß in Nachladestellung die Munition durch das Eingreifen des oberen Abschnittes des feststehenden Magazins (14) in den unteren Abschnitt des bewegbaren Magazins (7) befördert wird, um von der Anordnung von Verschiebungsorganen (35) für dieselbe aufgenommen zu werden.

3. Kampffahrzeug nach einem der Ansprüche 1 und 2, dadurch gekennzeichnet, daß es wenigstens zwei feststehende Magazine (12a, 12b) umfaßt, die auf beiden Seiten einer Trennungsebene angeordnet und jeweils mit einer Haltevorrichtung (24, 25, 26, 27) versehen sind und daß das bewegbare Magazin (7) zwei Abschnitte umfaßt, die in bezug auf die Trennungsebene symmetrisch sind und sich jeweils oberhalb eines der feststehenden Magazine (12a, 12b) befinden.

4. Kampffahrzeug nach Anspruch 1, dadurch gekennzeichnet, daß das bewegbare Magazin (7) eine Übertragungsvorrichtung (41) für jedes Stück Munition von einer Ausgangsstellung (7f) im bewegbaren Magazin in eine Ladestellung (7c) in der Achse des Geschützes umfaßt.

5. Kampffahrzeug nach Anspruch 3 und 5, dadurch gekennzeichnet, daß das bewegbare Magazin (7) eine einzige Übertragungsvorrichtung (41) aufweist, die auf beide Seiten der Symmetrieebene des bewegbaren Magazins hin- und herverschwenkbar ist, um die aus einem der beiden Abschnitte des bewegbaren Magazins zugeführte Munition in Ladestellung (7c) überzuführen und Munition von einem Abschnitt des Magazins (7) in den anderen zu übertragen.

6. Kampffahrzeug nach Anspruch 4 und 5, dadurch gekennzeichnet, daß ein Abschnitt (45) der Führungsvorrichtungen (24, 25), die den Verschiebungsorganen (32) der Haltevorrichtung des bewegbaren Magazins (7) zugeordnet sind, für die Führung der Munition zwischen zwei Stellungen (45a, 45b), einerseits bei Verschiebung zum Nachladen des bewegbaren Magazins (7) und anderseits bei Verschiebung für ein Überführen in die Ladestellung (7c) der Munition in der Achse des Geschützes, verschiebbar ist.

7. Kampffahrzeug nach Anspruch 5 und 6, dadurch gekennzeichnet, daß das bewegbare Magazin (7) mehrere Abschnitte umfaßt, die unabhängig voneinander bewegbar sind, um in Nachladestellung auf dem oberen Abschnitt der entsprechenden festehenden Magazine (12a, 12b) gebracht zu werden

## Claims

1. Fighting vehicle comprising a superstructure (1) within which is located a fixed magazine (12) for storing ammunition, a gun (5) mounted to swivel about a horizontal axis on the superstructure (1), at the rear of which is mounted to articulate an oscillating block (6) containing a spare ammunition magazine (7) and capable of moving so as to come up against the superstructure (1) in a reloading position in which the movable magazine (7) positions itself in the extension of the fixed magazine (12) so as to allow the transfer of a fresh reserve of ammunition, characterised in that the oscillating block (6) is associated with a mechanism for rotational displacement, making it possible to direct it independently of the gun (5) so as to bring the movable magazine (7) into the reloading position on the fixed magazine (12) whilst the gun (5) remains in the firing position.

2. Fighting vehicle according to Claim 1, in which the fixed magazine (14) has an ammunition handling device consisting of a channel limited by guide walls (24, 25) and associated with an assembly of members (26, 27) for controlling the step-by-step displacement of the ammunition, characterised in that the movable magazine (7) comprises a handling device consisting of guide walls (38, 40), associated with an assembly of members (32) for step-by-step displacement, and arranged in such a way that, in the reloading position, the ammunition passes as a result of engagement from the upper part of the fixed magazine (14) to the lower part of the movable magazine (7) to be taken up by the assembly of displacement members (35) of the latter.

3. Fighting vehicle according to one of Claims 1 and 2, characterised in that it contains at least two fixed magazines (12a, 12b) located on either side of a separating plane and each provided with a handling device (24, 25, 26, 27), and that the movable magazine (7) comprises two parts which are symmetrical in relation to the said separating plane and which are each located respectively above one of the fixed magazines (12a, 12).

4. Fighting vehicle according to Claim 1, characterised in that the movable magazine (7) contains a device (41) for transferring each piece of ammunition from a position (7f) of exit from the movable magazine to a loading position (7c) in the axis of the gun.

5. Fighting vehicle according to Claims 3 and 5, characterised in that the movable magazine (7) contains a single transfer device (41) which can oscillate on either side of the plane of symmetry of the movable magazine for transferring into the loading position (7c) the ammunition coming from one or other of the parts of the movable magazine and for transferring the ammunition from one part of the magazine (7) to another.

6. Fighting vehicle according to one of Claims 4 and 5, characterised in that a part (45) of the guide devices (24, 25) associated with the members (32) for displacing the handling device of the movable magazine (7) is displaceable between two positions (45a, 45b) for guiding the ammunition, on the one hand, during displacements for reloading the movable magazine (7) and, on the other hand, during displacements for putting the ammunition into the loading position (7c) in the axis of the gun.

7. Fighting vehicle according to one of Claims 5 and 6, characterised in that the movable magazine (7) comprises several parts movable independently of one another so as to come into the reloading position on the upper part of the corresponding fixed magazines (12a, 12b).
